# EUROPÄISCHE PATENTSCHRIFT

(11) **EP 0 629 780 B1**
(45) Veröffentlichungstag und Bekanntmachung des Hinweises auf die Patenterteilung: **12.03.1997**
(21) Anmeldenummer: 94107444.5
(22) Anmeldetag: 13.05.1994
(51) Int. Cl.: F04D 29/58, F04D 13/08

(54) **Tauchmotorpumpe**
Submersible pump
Pompe submersible

(30) Priorität: 14.06.1993 DE 4319619
(43) Veröffentlichungstag der Anmeldung: 21.12.1994
(73) Patentinhaber: WILO GmbH, D-44263 Dortmund (DE)
(72) Erfinder: Zelder, Manfred, D-53225 Bonn (DE)
(74) Vertreter: COHAUSZ HASE DAWIDOWICZ & PARTNER

(56) Entgegenhaltungen:
- EP-A- 0 467 282
- EP-A- 0 531 267
- DE-A- 1 900 233
- PATENT ABSTRACTS OF JAPAN vol. 10, no. 176 (M-491) 20. Juni 1986 & JP-A-61 025 988 (HITACHI) 5. Februar 1986

## Beschreibung

Die Erfindung betrifft eine Tauchmotorpumpe mit einem elektrischen Antriebsmotor, unter dem das Gehäuse einer Kreiselpumpe befestigt ist, wobei das Gehäuse des Motors außen von einem Kühlmantel koaxial umgeben ist, der vom Fördermedium durchflossen ist, wobei der Gesamtabfluß des Kühlmantelringraums von einem Rohr gebildet ist, das im Kühlmantelringraum von einem Rohr gebildet ist, das im Kühlmantelringraum achsparallel zur Pumpenachse einliegt und sich von der Trennwand zwischen Pumpengehäuse und Motor bis in den der Kreiselpumpe entferntesten Bereich des Ringraums erstreckt.

Es hat sich gezeigt, daß der vom Kühlmantel begrenzte und vom Kühlmedium durchflossene Ringraum nicht immer vollständig vom Kühlmedium gefüllt ist, so daß eine verringerte Kühlleistung gegeben ist. Aufgrund der senkrechten Stellung des Motors des Tauchmotorpumpe sammelt sich im oberen Bereich des Ringraums leicht Luft an. Ferner kann es zu Ansammlungen von Schmutzpartikeln kommen, die aus dem Ringraum nicht mehr herausgelangen.

Bei einer Tauchmotorpumpe (Patents Abstracts of Japan, Band 10, Nr. 176 [M - 491], 20.06.1986) der eingangs genannten Art ist deshalb ein den Abfluß des Kühlmantelringraumes bildendes Rohr vorgesehen, das im Kühlmantelringraum achsparallel zur Pumpenachse einliegt und sich bis in den der Kreiselpumpe entferntesten Bereich des Ringraums erstreckt, um aus diesem Bereich Schmutzpartikel zu entfernen. Das den Abfluß bildende Rohr innerhalb des Kühlmantelringraums führt dazu, daß die Kühlflüssigkeit stets aus dem obersten Bereich des Kühlmantels bzw. des Kühlringraumes entnommen wird und damit Luft, Gase und Schmutzpartikel sicher abgeführt werden. Der Ringraum ist stets gefüllt und optimal durchflossen, so daß eine hohe und stetige Kühlleistung erreicht wird.

Diese bekannte Tauchmotorpumpe weist jedoch den Nachteil auf, daß das den Abfluß bildende Rohr durch in seinen Einlaß gelangende Schmutzpartikel verstopfen kann, so daß eine optimale Kühlleistung nicht immer gegeben ist.

Aufgabe der Erfindung ist es deshalb, eine Tauchmotorpumpe zu schaffen, bei der das den Abfluß bildende Rohr weitestgehend vor Verstopfungen geschützt ist und somit die Kühlleistung entscheidend verbessert ist.

Diese Aufgabe wird erfindungsgemäßdadurch gelöst, daß der Einlaß des Abflußrohrs um etwa 90 Grad abgewinkelt ist und in Strömungsrichtung der Kühlflüssigkeit hinter dem zuerst angeströmten Rohrteil liegt.

Bei dem erfindungsgemäßen Abflußrohres wird erreicht, daß Schmutzpartikel von der Strömung der Kühlflüssigkeit aus dem Einlaßbereich des Abflußrohres fortgetragen werden und somit ein Verstopfen des Rohreinlaßes sicher verhindert wird.

Ferner wird ein Stauen und Festsetzen von Schmutzteilchen dadurch verhindert, daß das Rohr nahe der Außenseite der Motorwand liegt. Die Zentrifugalwirkung des Kühlwassers schleudert schwere Teilchen nach außen am Rohr vorbei. Hierzu wird auch vorgeschlagen, daß das Rohr an der Außenseite der Motorwand anliegt,

Von besonderem Vorteil ist es, wenn der Kühlmantel im oberen Bereich sich nach oben hin konisch verjüngt und der konische, schräge Bereich das obere Ende des Rohres klemmend hält. Damit ist es nicht erforderlich, zusätzliche Befes-tigungsteile wie beispielsweise Befestigungsschellen im oberen Bereich für das Rohr vorzusehen. Es ist vielmehr sicher, allein durch das Einklemmen gehalten.

Ein Ausführungsbeispiel der Erfindung ist in der Zeichnung dargestellt und wird im folgenden näher beschrieben. Es zeigen:
- Figur 1:: Einen axialen Schnitt und
- Figur 2:: zwei Seitenansichten des Abflußrohres.

Die Tauchmotorpumpe weist einen Elektromotor 1 auf, dessen Welle 2 senkrecht steht und nach unten verlängert ist, um in das Pumpengehäuse 3 einer Kreiselpumpe 4 hineinzureichen. Der Motor 1 weist einen Stator 5 und einen auf der Welle 2 befestigten Rotor 6 auf.

Die Welle 2 ist durch ein oberes und ein unteres Lager 7,8 gehalten, die in einem oberen Lagerträger 9 und einem unteren Lagerträger 10 befestigt sind. Auf dem unteren Ende der Welle 2 ist das Pumpenlaufrad 11 gelagert.

Das elektrische Anschlußkabel 12 des Motors 1 ist über eine Kabelbuchse 13 auf der Oberseite des Motors in dessen Inneres geführt. Ferner ist an der Motoroberseite ein Halter 14 befestigt, um die Tauchmotorpumpe insbesondere durch einen Kran anheben zu können.

Das Gehäuse 15 des Motors 1 besteht aus Edelstahl und ist durch Fließstrecken hergestellt. Der Stator 5 des Motors wird zusammen mit dem Rotor 6 und den weiteren Motorteilen in das Innere des Gehäuses 15 eingedrückt.

Die Lagerträger 9,10 sind aus Aluminium gefertigt und können auch durch Eindrücken befestigt sein. Daß Motorgehäuse ist außen von einem Kühlmantel 16 koaxial umgeben, so daß der Kühlmantel mit der Außenseite des Motorgehäuses 15 einen Ringraum 17 bildet. Dieser Ringraum 17 ist von einer Kühlflüssigkeit insbesondere Wasser durchflossen, das vom Fördermedium abgezweigt wird. Der Kühlmantel 16 besteht aus Edelstahl und ist durch Aufdrücken auf dem Motor befestigt.

Das Pumpengehäuse besteht aus Kunststoff insbesondere aus Polyurethan. In gleicher Weise besteht auch das Pumpenlaufrad 11 aus Kunststoff insbesondere Polyurethan.

Im Kühlmantel 16 liegt senkrecht ein den Abfluß bildendes Rohr 40 ein, das mit seinem unteren Ende an einer Querbohrung 41 im Pumpengehäuse 3 angeschlossen ist, die sich in der Querwand 43 befindet, die den Motor von dem Pumpengehäuse trennt. Die Querbohrung 41 führt zum Pumpeninnenraum, in dem das Laufrad 11 gelagert ist.

Das obere Ende des Rohres 40 ist um etwa 90 Grad abgewinkelt. Hierbei ist das abgewinkelte Ende mit seiner Einlaßöffnung 42 der kreisenden Fließrichtung der Kühlflüssigkeit abgekehrt.

Das Rohr 40 liegt nahe der Außenwand des Motorgehäuses 15; insbesondere liegt es an dieser an. Damit das Rohr 40 nahe der Außenwand des Motorgehäuses liegt, ist es im unteren Bereich 45 zweifach gebogen (abgekröpft).

Der Kühlmantel 16 verjüngt sich im oberen Bereich nach oben hin konisch, wobei der konische schräge Bereich 44 das obere Ende des Rohres klemmend hält.

## Patentansprüche

1. Tauchmotorpumpe mit einem elektrischen Antriebsmotor, unter dem das Gehäuse (3) einer Kreiselpumpe befestigt ist, wobei das Gehäuse (15) des Motors außen von einem Kühlmantel (16) koaxial umgeben ist, der vom Fördermedium durchflossen ist, wobei der Gesamtabfluß des Kühlmantelringraums (17) von einem Rohr (40) gebildet ist, das im Kühlmantelringraum (17) von einem Rohr (40) gebildet ist, das im Kühlmantelringraum (17) achsparallel zur Pumpenachse einliegt und sich von der Trennwand (43) zwischen Pumpengehäuse (3) und Motor (1) bis in den der Kreiselpumpe entferntesten Bereich des Ringraums (17) erstreckt, **dadurch gekennzeichnet**, daß der Einlaß (42) des Abflußrohrs (40) um etwa 90 Grad abgewinkelt ist und in Strömungsrichtung der Kühlflüssigkeit hinter dem zuerst angeströmten Rohrteil liegt.

2. Tauchmotorpumpe nach Anspruch 1, **dadurch gekennzeichnet**, daß das Rohr (40) nahe der Außenseite der Motorgehäusewand liegt.

3. Tauchmotorpumpe nach Anspruch 2, **dadurch gekennzeichnet**, daß das Rohr (40) an der Außenseite der Motorgehäusewand anliegt.

4. Tauchmotorpumpe nach einem der vorherigen Ansprüche, **dadurch gekennzeichnet,** daß der Kühlmantel (16) im oberen Bereich sich nach oben hin konisch verjüngt und der konisch schräge Bereich (44) das obere Ende des Rohres (40) klemmend hält.

## Claims

1. A submersible pump having an electric driving motor below which the casing (3) of a centrifugal pump is attached, the casing (15) of the motor being coaxially enclosed by a cooling jacket (16) through which conveying medium flows, the total discharge of the cooling jacket annular space (17) being formed by a tube (40) which is disposed in the cooling jacket annular space (17) axis-parallel with the pump axis and extends from the partition (43) between the pump casing (3) and the motor (1) as far as the zone of the annular space (17) furthest away from the centrifugal pump, characterized in that the inlet (42) of the discharge tube (40) is bent by substantially 90 degrees and is disposed in the direction of cooling liquid flow downstream of the portion of the tube first receiving the flow.

2. A submersible pump according to claim 1, characterized in that the tube (40) is disposed adjacent the outside of the motor casing wall.

3. A submersible pump according to claim 2, characterized in that the tube (40) bears against the outside of the motor casing wall.

4. A submersible pump according to one of the preceding claims, characterized in that in the upper zone the cooling jacket (16) tapers conically upwards, and the conically inclined zone (44) clamps and retains the upper end of the tube (40).

## Revendications

1. Motopompe submersible avec un moteur électrique d'entraînement sous lequel est fixé le carter (3) d'une pompe centrifuge, le carter (15) du moteur étant entouré extérieurement par une chemise réfrigérante (16) coaxiale qui est traversée par le liquide refoulé, l'écoulement total du volume annulaire (17) de la chemise réfrigérante étant formé par un tube (40) qui est formé dans le volume annulaire (17) de la chemine réfrigérante par un tube (40) qui est logé dans le volume annulaire (17) de la chemise réfrigérante à axes parallèles par rapport à l'axe de la pompe et s'étend depuis la paroi séparatrice (43) entre le carter (3) de la pompe et le moteur (1) jusque dans la zone du volume annulaire (17) la plus éloignée de la pompe centrifuge,
caractérisée en ce que l'entrée (42) du tube d'écoulement (40) est repliée à environ 90 degrés et se trouve, dans la direction d'écoulement du liquide réfrigérant, après la partie du tube alimentée en premier.

2. Motopompe submersible selon la revendication 1,
caractérisée en ce que le tube (40) se trouve près du côté extérieur de la paroi du carter du moteur.

3. Motopompe submersible selon la revendication 2,
caractérisée en ce que le tube (40) est adjacent au côté extérieur de la paroi du carter du moteur.

4. Motopompe submersible selon l'une des revendications précédentes,
caractérisée en ce que la chemise réfrigérante (16) se rétrécit coniquement vers le haut dans la zone supérieure et la zone (44) inclinée coniquement maintient à serrage l'extrémité supérieure du tube (40).
